# EUROPÄISCHE PATENTANMELDUNG

(11) **EP 2 325 586 A2**
(43) Veröffentlichungstag der Anmeldung: **25.05.2011**
(21) Anmeldenummer: 10014305.6
(22) Anmeldetag: 04.11.2010
(51) Int. Cl.: F25D 17/06

(54) **Halterungsanordnung für einen Ventilator, Baugruppe sowie Kühl-und/oder Gefriergerät**

(30) Priorität: 18.11.2009 DE 102009053710; 22.12.2009 DE 102009060078
(71) Anmelder: Liebherr-Hausgeräte Lienz GmbH, 9900 Lienz (AT)
(72) Erfinder: Köfele, Markus, 9961 Hopfgarten (AT); Stocker, Richard, 9900 Lienz (AT)
(74) Vertreter: Herrmann, Uwe

(57) **Zusammenfassung**

Die vorliegende Erfindung betrifft eine Halterungsanordnung (10) für einen Ventilator (30) umfassend wenigstens eine Halterung (20) und wenigstens einen Ventilator (30), wobei der Ventilator (30) in der Halterung (20) mittels wenigstens eines Verrastungsmittels (15) verrastbar ist. Des Weiteren betrifft die Erfindung eine Baugruppe bestehend aus wenigstens einem Gegenstück (100) und wenigstens einer Halterungsanordnung (10) sowie ein Kühl- und/oder Gefriergerät und eine Halterung für einen Ventilator.

## Beschreibung

Die vorliegende Erfindung betrifft eine Halterungsanordnung für einen Ventilator, eine Baugruppe bestehend aus wenigstens einem Gegenstück und wenigstens einer Halterungsanordnung sowie ein Kühl- und/oder Gefriergerät und eine Halterung.

Aus dem Stand der Technik ist es bereits bekannt, im Gerätesockel eines Kühl- und/oder Gefriergerätes Ventilatoren anzuordnen, um eine gerichtete Luftführung im Gerätesockel zu erreichen sowie beispielsweise eine Kühlung von dort untergebrachten Komponenten des Kältemittelkreislaufs, wie z. B. des Kompressors zu erreichen.

Bei den bislang bekannten Systemen ist vorgesehen, dass der Ventilator in einer mehrteiligen Halterung gesichert wird, um beispielsweise das Abheben des Ventilators aus einer vorgesehenen Position bei Schlägen zu verhindern. Zu derartigen Schlägen kann es beispielsweise kommen, wenn der Lüfterflügel bzw. der Ventilatorflügel an angrenzenden Teilen anschlägt bzw. diese streift. Der Nachteil bei den mehrteiligen Halterungen besteht jedoch darin, dass diese teuer sind und darüber hinaus eine aufwendige Montage bedingen.

Alternativ ist bislang auch vorgesehen, dass der Ventilator in einer einteiligen Aufnahme gehalten wird, wobei derartige Aufnahmen nicht geeignet sind, den Ventilator gegen das Abheben aus seiner vorgesehenen Position bei Schlägen zu sichern. Somit ist es möglich, dass bei Abheben des Ventilators Geräusche entstehen, wenn dieser mit dem Ventilatorflügel an angrenzende Teile anstößt bzw. diese streift.

Es ist daher die Aufgabe der vorliegenden Erfindung, eine Halterungsanordnung für einen Ventilator der eingangs genannten Art in vorteilhafter Weise weiterzubilden, insbesondere dahingehend, dass diese einfach aufgebaut ist und zugleich eine sichere Fixierung und eine Abhebesicherung des Ventilators zu gewährleisten bzw. sicherzustellen, dass der Ventilator in seiner vorgesehenen Position in der Halterung verbleibt.

Diese Aufgabe wird erfindungsgemäß gelöst durch eine Halterungsanordnung für einen Ventilator mit den Merkmalen des Anspruchs 1. Danach ist vorgesehen, dass eine Halterungsanordnung für einen Ventilator wenigstens eine Halterung und wenigstens einen Ventilator umfasst, wobei der Ventilator in der Halterung mittels wenigstens eines Verrastungsmittels verrastbar ist. Dadurch ergibt sich der Vorteil, dass der Ventilator bereits mit montiertem Ventilatorflügel einfach von oben in eine Halterung eingeschoben werden kann. Aufgrund der Möglichkeit der Verrastung kann der Ventilator in der Haltung schnell und ohne weitere Fixierungsmittel befestigt werden und ist aufgrund der vorteilhaften formschlüssigen Verrastung seiner Position fixiert und gegen ungewolltes Abheben aus seiner Position gesichert. Ein Anschlagen an angrenzende Teile durch den Ventilatorflügel kann somit wirksam verhindert werden, was weiter vorteilhafterweise eine unangenehme Geräuschentwicklung vermeiden kann.

Darüber hinaus kann vorgesehen sein, dass das Verrastungsmittel eine halterungsseitige Verrastungsaufnahme und eine ventilatorseitige Ausformung zum Einsatz in die halterungsseitige Verrastungsaufnahme aufweist. Dadurch ergibt sich der Vorteil, eine besonders einfache und zugleich wirksame Verrastungsmöglichkeit des Ventilators in der Halterung schaffen zu können. Insbesondere kann vorgesehen sein, dass der Ventilator wenigstens einen Motor und wenigstens einen Ventilatorflügel aufweist. Denkbar ist, den Ventilator mit einem seiner Bestandteile in die halterungsseitige Verrastungsaufnahme einzusetzen und hierdurch zu verrasten. Dies kann z. B. durch Einsetzen eines Teils des Ventilatorgehäuses bzw. des Gehäuses des Motors des Ventilators in die Halterung erreicht werden.

Des Weiteren kann vorgesehen sein, dass die halterungsseitige Verrastungsaufnahme einen Rasthaken aufweist, wobei der Rasthaken insbesondere durch die Einsetzbewegung der ventilatorseitigen Ausformung verschiebbar ist und wobei vorzugsweise der Rasthaken nach dem Einsetzen der ventilatorseitigen Ausformung selbsttätig rückstellend ist, so dass der Ventilator gegen selbsttätiges Lösen gesichert ist und/oder dass die halterungsseitige Verrastungsaufnahme einen Einschieberahmen umfasst und/oder Bestandteil eines Einschieberahmens ist. Besonders vorteilhaft ist es, wenn der Rasthaken federnd ausgebildet ist und sich in einen Bereich der halterungsseitigen Verrastungsaufnahme erstreckt, durch die die ventilatorseitige Ausformung in die halterungsseitige Verrastungsaufnahme eingesetzt wird. Beispielsweise kann dann in Folge der Einsetzbewegung der Rasthaken auf die Seite gedrückt werden und stellt sich sodann selbsttätig nach dem Einsetzen der ventilatorseitigen Ausformung in die halterungsseitige Verrastungsaufnahme zurück und fixiert somit die ventilatorseitige Ausformung.

Ein weiterer Vorteil besteht ferner darin, dass Ventilator und Halterung auch sehr einfach erneut voneinander getrennt werden können, und zwar dadurch, dass der Rasthaken durch Zusammendrücken die ventilatorseitige Ausformung freigibt, so dass diese aus der halterungsseitigen Verrastungsaufnahme entnommen werden kann. Beispielsweise kann somit der Kundendienst werkzeuglos Ventilator und Halterung voneinander trennen, um beispielsweise ungehinderten Zutritt zum Ventilatormotor zu haben bzw. um diesen austauschen zu können.

Außerdem kann vorgesehen sein, dass die Halterung ein Abdeckgitter aufweist, das vorzugsweise einstückig an der Halterung angeformt ist und/oder dass die Halterung als U-förmiger Bügel ausgebildet ist. Durch das Abdeckgitter ergibt sich der Vorteil, dass verhindert werden kann, dass Nutzer in den Gefahrenbereich des Ventilators hineingreifen können. Dadurch kann die Produktsicherheit vorteilhafterweise verbessert werden. Durch die einstückige Anformung des Abdeckgitters ergibt sich der Vorteil, dass Halterung und Abdeckgitter ein gemeinsames Bauelement bilden, wodurch sich eine vereinfachte Montage aufgrund einer verringerten Teileanzahl zu montierender Bauteile ergibt. Vorzugsweise ist die gesamte Halterung einstückig ausgebildet.

Bevorzugt wird es, wenn an den Bügelenden der Halterung das Abdeckgitter angeformt ist und/oder dass in der Bügelmitte die halterungsseitige Verrastungsaufnahme angeordnet ist. Denkbar ist in diesem Zusammenhang besonders vorteilhafterweise, dass in der Bügelmitte der Einschieberahmen zur Aufnahme des Ventilatormotors bzw. des Gehäuses des Ventilatormotors vorgesehen ist, wobei in dem Einschieberahmen weiter die halterungsseitige Verrastungsaufnahme angeordnet ist. Dadurch ergibt sich der Vorteil, dass Halterung und Ventilator nur in einer einzigen, vordefinierten Weise zusammengefügt werden können, was die Montage vereinfacht.

Des Weiteren kann vorgesehen sein, dass die Halterungsanordnung ein Steckmittel aufweist, mittels dessen die Energieversorgung des Ventilators anschließbar ist, wobei das Steckmittel vorzugsweise eine Steckbuchse oder ein Stecker für die Stromversorgung ist. Dadurch ergibt sich der Vorteil, dass die Halterungsanordnung, die beispielsweise als vorgefertigte Baugruppe in einer weiteren, größeren Baugruppe einzusetzen ist, einfach eingesteckt werden kann. Das gesonderte Konnektieren einzelner Drähte und Stromkabel sowie von Steuerungsleitungen, was mitunter sehr mühsam und fehlerbehaftet sein kann, kann hierdurch vorteilhafterweise vermieden werden. Bei dem Steckmittel kann es sich vorzugsweise um genormte Steckverbindungen handeln.

Es kann vorgesehen sein, dass wenigstens ein Dämpfungsmittel vorgesehen ist, mittels dessen Schwingungen zwischen Ventilator und Halterung ausfilterbar und/oder abdämpfbar sind und/oder dass die Halterungsanordnung wenigstens ein Montagerastmittel aufweist, das zur Verrastung der Halterungsanordnung dient. Durch das wenigstens eine Dämpfungsmittel ergibt sich beispielsweise der Vorteil, dass die Geräuschentwicklung weiter verringert werden kann. Möglich ist es insbesondere, zwei oder mehrere Dämpfungsmittel symmetrisch verteilt zwischen Ventilator und Halterung anzuordnen, wobei es denkbar ist, dass die Dämpfungsmittel bereits einstückig an der Halterung, insbesondere an der Einschiebeaufnahme für den Ventilator angeformt sind und z. B. teilweise auf dem Gehäuse des Ventilatormotors aufsitzen bzw. mit diesem in Kontakt stehen.

Darüber hinaus betrifft die Erfindung eine Baugruppe mit den Merkmalen des Anspruchs 8. Danach ist vorgesehen, dass eine Baugruppe wenigstens aus einem Gegenstück und wenigstens aus einer Halterungsanordnung nach einem der Ansprüche 1 bis 7 besteht. Insbesondere kann vorgesehen sein, dass das Gegenstück und die Halterungsanordnung miteinander verrastbar sind, wobei das Gegenstück vorzugsweise der Gerätesockel eines Kühl- und/oder Gefriergerätes ist und/oder wobei die Baugruppe vorzugsweise die Sockelbaugruppe eines Kühl- und/oder Gefriergerätes ist. Zur Verrastung des Gegenstückes und der Halterungsanordnung können insbesondere die Montagerastmittel oder das wenigstens eine Montagerastmittel der Halterungsanordnung dienen, die mit entsprechenden Gegenrastmitteln des Gegenstücks in Eingriff gebracht werden. Besonders vorteilhaft ist es, wenn beim Verrasten von Gegenstück und Halterungsanordnung zugleich das Steckmittel, mittels dessen die Energieversorgung des Ventilators anschließbar ist, mit dem entsprechenden Gegenstück konnektiert wird, so dass der Ventilator zumindest mittelbar an die Energieversorgungsmittel der Baugruppe angeschlossen ist.

Des Weiteren betrifft die vorliegende Erfindung ein Kühl- und/oder Gefriergerät mit den Merkmalen des Anspruchs 9. Danach ist vorgesehen, dass ein Kühl- und/oder Gefriergerät wenigstens eine Halterungsanordnung nach einem der Ansprüche 1 bis 7 und/oder wenigstens eine Baugruppe nach Anspruch 8 aufweist.

Ferner betrifft die Erfindung eine Halterung für einen Ventilator mit den Merkmalen des Anspruchs 10. Danach ist vorgesehen, dass eine Halterung für einen Ventilator mit den Halterungsmerkmalen gemäß einem der Ansprüche 1 bis 7 ausgeführt ist.

Weitere Einzelheiten und Vorteile der Erfindung sollen nun anhand eines in der Zeichnung dargestellten Ausführungsbeispiels näher erläutert werden.

Es zeigen:
- Figur 1:: eine perspektivische Frontansicht der erfindungsgemäßen Halterungs- anordnung,
- Figur 2:: eine perspektivische Rückansicht der in Figur 1 dargestellten Halte- rungsanordnung,
- Figur 3:: eine Detaildarstellung der in Figur 1 und 2 gezeigten Halterungsanord- nung und
- Figur 4:: eine perspektivische Ansicht einer Baugruppe bestehend aus einem Ge- rätesockel eines Kühl- und/oder Gefriergerätes sowie der in den Figuren 1 bis 3 dargestellten Halterungsanordnung.

Figur 1 zeigt in perspektivischer Frontansicht die erfindungsgemäße Halterungsanordnung 10 für einen Ventilator 30, wobei der Ventilator 30 in der Halterung 20 eingesetzt ist. Die Rückansicht der Halterungsanordnung 10 ist in Figur 2 gezeigt.

Die Halterung 20 ist dabei als bügelförmige Halterung 20 ausgeführt, die zwei symmetrische Bügelarme 24 aufweist, die sich jeweils von dem Einschubrahmen 22 ausgehend C-förmig ausbilden.

An den Enden der Bügelarme 24 ist ein im Wesentlichen kreisrund ausgebildetes Abdeckgitter 26 einstückig angeformt, mittels dessen ein Eingriff eines Nutzers in den Bereich des Ventilatorflügels 32 während des Betriebes verhindert wird.

Der Ventilatorflügel 32 ist dabei zwischen den beiden Bügelarmen 24 sowie dem Einschubrahmen 22 und dem Abdeckgitter 26 angeordnet. Der Ventilatorflügel 32 wird dabei durch den Ventilatormotor 36 des Ventilators 30 angetrieben, wobei das Gehäuse des Ventilatormotors 36 in den Einschubrahmen 22 der Halterung 20 eingeschoben ist.

Der Ventilator 30 weist dabei eine Ausformung 34 auf, die, wie dies näher in Figur 3 dargestellt ist, als Bestandteil des Verrastungsmittels 15 in eine halterungsseitige Verrastungsaufnahme 23 eingesetzt wird. Halterungsseitig ist dabei ein Rasthaken 25 vorgesehen, mittels dessen die ventilatorseitige Ausformung 34 in der halterungsseitigen Verrastungsaufnahme 23 verrastet werden kann. Zur Entnahme des Motors 36 des Ventilators 30 muss die Sperrklinke 25, die federnd ausgeführt ist, lediglich eingedrückt werden, um die ventilatorseitige Ausformung 34 freizugeben, so dass diese aus der halterungsseitigen Verrastungsaufnahme 23 entnommen werden kann.

Im rückseitigen Teil der Halterungsanordnung 10 bzw. der Halterung 20 befindet sich ein männliches Steckerteil 28, mittels dessen die Energieversorgung des Ventilators bzw. für den Ventilator anschließbar ist. Beim Einsetzen der Halterungsanordnung 10 in eine entsprechende Baugruppe oder bei der Konnektierung mit einem entsprechenden Gegenstück wird der Stecker 28 in eine entsprechende Steckbuchse eingesteckt, so dass hierdurch bereits der Ventilator 30 an seine Stromversorgung angeschlossen wird.

Zur weiteren Fixierung der Halterungsanordnung 10 weist diese an den Enden der Bügelarme 24 und abgedeckt durch einen Teil des Abdeckgitters 26 Montagerastmittel 29 auf, mittels dessen die Halterungsanordnung 10 im vormontierten Zustand, also mit eingesetztem Ventilator 30 in ein entsprechendes Gegenstück 100 (vgl. Figur 4) eingesetzt und verrastet werden kann. Um die Montage zu vereinfachen und eine Fehlmontage zu vermeiden, sind Montagehilfsmittel 27 vorgesehen, die beispielsweise, wie in Figur 1 dargestellt, aufgeprägte oder aufgedruckte Pfeile sein können, die die korrekte Montagerichtung bzw. -anordnung angeben.

Zur Schwingungsreduzierung zwischen Ventilator 30 und Halterung 20 sind am Einschubrahmen 22 der Halterung 20 zu beiden Schmalseiten des Rahmens 22 Dämpfungsmittel 40 vorgesehen, die die zwangsläufig beim Betrieb des Ventilators 30 auftretenden Schwingungen ausfiltern und hierdurch abdämpfen.

Figur 4 zeigt in perspektivischer Ansicht den Einsatz der in Figur 1 bis 3 näher gezeigten Halterungsanordnung 10 in den Gerätesockel 100 eines Kühl- und/oder Gefriergerätes, wobei die zusammengesetzte Baugruppe aus Gerätesockel 100 und Halterungsanordnung 10 sowie gegebenenfalls weiterer Komponenten wie des Kompressors und Teilen des Verflüssigerkreislaufs als Gerätesockelbaugruppe bezeichnet wird.

Der Gerätesockel 100 weist zwei frontseitige Öffnungen 150 auf, die als Lufteinlass, vorzugsweise auch als Luftauslass dienen können. Der Gerätesockel 100 besteht dabei aus einer unteren Gerätesockelhälfte 110 und einer oberen Gerätesockelhälfte 120, die beispielsweise formschlüssig aufeinander gesetzt und/oder auch miteinander verschraubt werden können. Beide Gerätesockelhälften 110, 120 können vorzugweise Spritzgussteile sein.

Zwischen den beiden Lufteinlass- bzw. auslassöffnungen 150 befindet sich ein Rahmen 130, der den Zugang zu einer Ausnehmung 140 eröffnet. In diese Öffnung 140 wird die Halterungsanordnung 10 eingesetzt und sodann in dieser mittels nicht näher dargestellter Führungselemente verrastet.

In diesen nicht näher dargestellten Führungselementen der Ausnehmung 140 werden insbesondere die Montagerastelemente 29 der Halterungsanordnung 10 verrastet. Darüber hinaus wird der Stecker 28 in eine in der Ausnehmung 140 vorgesehene und nicht näher in Figur 4 dargestellte Steckbuchse eingesteckt, so dass der Ventilator 30 an die nicht näher dargestellten Energieversorgungsmittel des Gerätesockels 100 angeschlossen ist.

Denkbar ist in besonders vorteilhafter Ausführung, dass die durch den Rahmen 130 begrenzte Öffnung als Lufteinlassöffnung dient, während die Öffnungen 150 Luftauslassöffnungen parallel angeordneter Luftführungskanäle sind, die mittels des Ventilators 30 mit kalter Luft beaufschlagt werden, so dass die in den Luftführungskanälen angeordneten Komponenten des Kältekreislaufs gekühlt werden.

## Patentansprüche

1. Halterungsanordnung (10) für einen Ventilator (30) umfassend wenigstens eine Halterung (20) und wenigstens einen Ventilator (30), **dadurch gekennzeichnet, dass** der Ventilator (30) in der Halterung (20) mittels wenigstens eines Verrastungsmittels (15) verrastbar ist.

2. Halterungsanordnung (10) nach Anspruch 1, **dadurch gekennzeichnet, dass** das Verrastungsmittel (15) eine halterungsseitige Verrastungsaufnahme (23) und eine ventilatorseitige Ausformung (34) zum Einsatz in die halterungsseitige Verrastungsaufnahme (23) aufweist und/oder dass der Ventilator (30) wenigstens einen Motor (36) und wenigstens einen Ventilatorflügel (32) aufweist.

3. Halterungsanordnung (10) nach Anspruch 2, **dadurch gekennzeichnet, dass** die halterungsseitige Verrastungsaufnahme (23) einen Rasthaken (25) aufweist, wobei der Rasthaken (25) insbesondere durch die Einsetzbewegung der ventilatorseitigen Ausformung (34) verschiebbar ist und wobei der Rasthaken (25) vorzugsweise nach dem Einsetzen der ventilatorseitigen Ausformung (34) selbsttätig rückstellend ausgeführt ist, so dass der Ventilator (30) gegen selbsttätiges Lösen gesichert ist und/oder dass die halterungsseitige Verrastungsaufnahme (23) einen Einschieberahmen umfasst und/oder Bestandteil eines Einschieberahmens ist.

4. Halterungsanordnung (10) nach einem der vorhergehenden Ansprüche, **dadurch gekennzeichnet, dass** die Halterung (10) ein Abdeckgitter (26) aufweist, dass vorzugsweise einstückig an der Halterung (20) angeformt ist und/oder dass die Halterung als U-förmiger Bügel ausgebildet ist.

5. Halterungsanordnung (10) nach Anspruch 4, **dadurch gekennzeichnet, dass** an den Bügelenden der Halterung (10) das Abdeckgitter (26) angeformt ist und/oder dass in der Bügelmitte die halterungsseitige Verrastungsaufnahme (23) angeordnet ist.

6. Halterungsanordnung (10) nach einem der vorhergehenden Ansprüche, **dadurch gekennzeichnet, dass** die Halterungsanordnung (10) ein Steckmittel (28) aufweist, mittels dessen die Energieversorgung des Ventilators (30) anschließbar ist, wobei das Steckmittel (28) vorzugsweise eine Steckbuchse oder ein Stecker für die Stromversorgung ist.

7. Halterungsanordnung (10) nach einem der vorhergehenden Ansprüche, **dadurch gekennzeichnet, dass** wenigstens ein Dämpfungsmittel (40) vorgesehen ist, mittels dessen Schwingungen zwischen Ventilator (30) und Halterung (20) ausfilterbar und/oder abdämpfbar sind, und/oder dass die Halterungsanordnung (10) wenigstens ein Montagerastmittel (29) aufweist, das zur Verrastung der Halterungsanordnung (10) dient.

8. Baugruppe bestehend aus wenigstens einem Gegenstück (100) und wenigstens einer Halterungsanordnung (10) nach einem der vorhergehenden Ansprüche, wobei insbesondere Gegenstück (100) und Halterungsanordnung (10) miteinander verrastbar sind, wobei das Gegenstück (100) vorzugsweise der Gerätesockel (100) eines Kühl- und/oder Gefriergerätes ist und/oder wobei die Baugruppe vorzugsweise die Gerätesockelbaugruppe eines Kühl- und/oder Gefriergerätes ist.

9. Kühl- und/oder Gefriergerät mit wenigstens einer Halterungsanordnung (10) nach einem der Ansprüche 1 bis 7 und/oder wenigstens einer Baugruppe nach Anspruch 8.

10. Halterung (20) für einen Ventilator (30) mit den Halterungsmerkmalen gemäß einem der Ansprüche 1 bis 7.
